# FASCICULE DE BREVET EUROPEEN

(11) **EP 0 190 115 B1**
(45) Date de publication et mention de la délivrance du brevet: **23.05.1990**
(21) Numéro de dépôt: 86870004.8
(22) Date de dépôt: 14.01.1986
(51) Int. Cl.: E06C 9/08

(54) **Perfectionnements à une échelle repliable**
Zusammenlegbare Leiter
Foldable ladder

(30) Priorité: 18.01.1985 BE 901523; 11.12.1985 BE 215993
(43) Date de publication de la demande: 06.08.1986
(73) Titulaire: JOMY S.A., B-4452 Juprelle (Wihogne) (BE)
(72) Inventeur: Loix, Gilbert, B-4462 Juprelle-Wihogne (BE)
(74) Mandataire: Colens, Alain M.G.M.

(56) Documents cités:
- BE-A- 829 392
- DE-A- 1 814 894
- DE-C- 42 014
- GB-A- 288 837

## Description

L'invention concerne des perfectionnements relatifs à une échelle repliable comprenant deux montants profilés en cornières disposés en regard l'un de l'autre dont les faces sont perpendiculaires au plan de l'échelle et comportent deux nervures longitudinales munies de perforations en regard, lesquelles reçoivent des pivots pour l'articulation des échelons de manière à pouvoir se replier par rapprochement des montants.

Dans ce genre d'échelle, il y a lieu d'améliorer quatre points essentiels qui n'ont pas été entièrement résolus jusqu'à ce jour:
1. Le maintien de l'échelle au mur;
2. Le système de déclenchement de l'ouverture de l'échelle;
3. Le placement correct du système de déclenchement de l'échelle aux différents endroits de sa hauteur, d'où son ouverture totale pourra être commandée;
4. Le déploiement automatique de l'échelle et du garde-corps à l'aide d'un système manuel. ou électrique à partir d'un déclencheur même si les axes ou poignées des autres déclencheurs sont immobilisés.

Dès lors, il y a lieu de tenir compte que lors du placement de cette échelle repliée en caissons de longueur déterminée, il y a lieu, lorsque la façade est de hauteur plus grande que la hauteur d'on seul caisson, de placer deux ou plusieurs caissons les uns au-dessus des autres pour arriver à égaler ou dépasser la hauteur de la façade à équiper de cette échelle repliable.

Ces caissons doivent être reliés entre eux afin de les rendrè solidaires pour ne former qu'un seul caisson ou l'échelle repliable, et de pouvoir réaliser l'ouverture totale de cette échelle à partir de différentes hauteurs, par exemple en regard de chaque sortie d'accès à l'échelle. Il importe donc que le décrochage des pièces de retenue du montant mobile et l'écartement de celui-ci du montant fixe soit garanti à tous les endroits de la hauteur de l'échelle où ils ont été prévus. Une des conditions est l'alignement et le maintien parfait au plan vertical des différents caissons successifs formant l'échelle.

Il est dès lors impératif de disposer d'attaches de maintien de l'échelle réglables, capables de répondre à ces conditions on tenant compte qu'il est exclu d'espérer que la façade du bâtiment présente un plan vertical parfait. De plus, tout effort de traction ou de poussée, vertical ou horizontal sur les montants ou sur les échelons de l'échelle ne peut permettre de dissocier l'échelle des attaches auxquelles elle est maintenue.

Le document DC-A-892392 divulgue une échelle de secours repliable analogue à celle décrite dans la présente invention et propose plus particulièrement l'utilisation de pièces de dilatation pourvues chacunes d'une entaille verticale dans lesquelles viennent glisser des petites ailes latérales parallèles au plan de la facade et situées de part et d'autre du montant fixe.

L'utilisation de pareille pièces de dilatation ne permet cependant pas d'éviter une désolidarisa- tion de montant et des attaches suite à un effort de traction ou de poussée horizontal.

Une autre condition pour obtenir le maximum de garantie quant au bon fonctionnement des différents déclencheurs d'ouverture de l'échelle, résulte d'un placement correct aux endroits requis lors du montage de l'échelle au bâtiment. A cet effet, il est indispensable de disposer sur place d'une part, de tous les endroits pré-établis où l'on peut placer un axe et un support de déclencheur sur le montant fixe de l'échelle et d'autre part, de tous les endroits pré-établis où l'on peut placer la crémaillière du même déclencheur sur la tringle de commande de décrochage du montant mobile.

La présente invention remédie aux inconvénients et résout les points essentiels précités en prévoyant la possibilité de dilatation des composants de l'échelle, due aux variations de température, sans créer des zones soumises à des tensions pouvant engendrer la déformation de l'échelle à certains endroits. L'invention prévoit encore la possibilité de réaliser l'ouverture de l'échelle par un système électrique commandé par des boutons poussoirs placés aux endroits des différentes sorties vers l'échelle, et en outre combiner le système d'ouverture électrique au système d'ouverture manuel. En cas de défaillance d'un des déclencheurs, ou peut faire fonctionner l'ouverture de l'échelle, soit à l'aide d'un autre déclencheur, ou alors électriquement, en utilisant le dispositif électrique prévu à cet effet.

Une autre caractéristique de l'invention est le fait que, lorsqu'on actionne une poignée, celle-ci fait tourner le pignon respectif, lequel fait déplacer la crémaillère correspondante qui est solidaire du plat servant de tringle, plat sur lequel l'on a fixé à chaque étage une autre crémaillère, chaque crémaillère placée sur ce plat ou tringle, agit sur son pignon respectif sans pour autant faire pivoter son axe et poignée correspondants, ce qui fait que le fait d'agir sur le bras du déclencheur est indépendent du mouvement des autres bras des déclencheurs.

Le perfectionnement selon la présente invention apporté aux échelles de secours repliables en un ou plusieurs éléments successifs vers le haut, dont chaque élément est composé de deux montants en cornières disposés l'un en regard de l'autre de manière à s'opposer par leurs faces intérieures, d'échelons articulés sur lesdits montants; montants dont les faces intérieures perpendiculaires au plan de l'échelle portent respectivement, deux nervures longitudinales situées vers le bord de l'aile du premier montant et vers l'angle du second montant, ces nervures faisant chacune face à une nervure de l'autre montant et munies, à intervalles réguliers dans le sens longitudinal, de perforations on regard recevant des pivots pour l'articulation des échelons, caractérisée en ce que le montant en cornière fixe, c'est-à-dire à placer du côté façade, comporte, d'une part, de chaque côté, extérieurement et latéralement, une aile parallèle au plan de la façade; aile, sur laquelle sont rabattues de chaque côté, des pièces portant une entaille venant prendre sur l'extrémité de ces ailes latérales chaque pièce fixée au moyen d'un ou plusieurs boulons à un endroit voulu de la longueur respectivement de la ou des boutonnères parallèles longitudinales dont sont pourvues chacune des ailes d'une pièce ancrée à la façade en forme de U; pièce d'ancrage venant enserrer et tenir par ses ailes le montant fixe au moyen des pièces à entailles et, d'autre part, en ce que cedit montant fixe comporte intérieurement, entre son aile perpendiculaire à la façade et la nervue voisine, une double rainure en forme de tête de marteau destinée à permettre d'y glisser les bords d'un plat d'une longueur identique à celle d'un élément de l'échelle plat de chaque élément est destiné à être relié successivement l'un à l'autre de manière à assurer la continuité et la liaison sur toute la hauteur de l'échelle, des moyens de maintien en position repliée et de déploiement, et par des perforations successives, permettre de brocher une crémai- lière aux endroits déterminés pour y placer un déclencheur, par exemple, tous les 30 cm, éndroits également déterminés sur l'aile latérale du montant fixe, par des perforations successives destinées à recevoir un gabarit de perçage pour l'exécution des perforations pour la fixation du support de l'axe du déclencheur, caractérisé en ce que, afin d'assurer une liaison entre les pièces (6) et les montants fixes (7), les entailes (35) des pièces (6) comportent, d'un côté latéral, une gorge arrondie (38) dans laquelle va prendre le nez arrondi (40) de forme correspondante aux petites ailes latérales (36) des montants fixes (7).

En outre, pour assurer un fonctionnement aisé de la succession des plats, des pignons et des crémailières qui permettent l'accrochage, le décrochage et l'écartement des deux montants, de l'échelle, on prévoit un support de renfort qui va pouvoir, en s'emboîtant dans la nervure centrale opposée à l'aile latérale perpendiculaire du montant fixe et fixé par vis ou boulon, servir de coussinet de pivotement pour l'axe du déclencheur, empêcher le déformation de l'aile latérale du montant fixe et, de ce fait, maintenir un bon engrènement du pignon et de la crémaillière.

Suivant une autre forme préférentielle de réalisation de l'invention, pour assurer le fonctionnement de la succession des plats, des pignons et des crémaillères qui permettent l'accrochage, le décrochage et l'écartement des deux montants de l'échelle, on peut prévoir au lieu d'un support de renfort qui s'emboîte dans la rainure latérale de la nervure centrale, un support de renfort qui ne s'ajuste pas dans cette rainure latérale de la nervure centrale mais qui s'emboîte seulement dans une gorge similaire à celles existantes dans des pièces de dilatation portant une entaille, qui vient de fixer sur l'extrémité antérieure des ailes latérales de la pièce en U. Ce support de renfort possède un trou qui sert de coussinet à l'axe du pignon de la crémaillère, et est maintenu en place au moyen de deux entailles, une de chaque côté de la pièce.

Afin de mieux comprendre l'invention et d'en faire ressortir ses caractéristiques, on la décrira maintenant de manière exemplative et non limitative par rapport aux dessins annexés qui représentent:
la figure 1 est une vue simplifiée, en coupe dans le caisson de l'échelle repliée, au niveau des pièces de dilatation;
la figure 1a est une vue du détail inscrit dans le cercle en pointillé de la figure 1, ce détail étant conçu suivant une autre forme préférentielle de réalisation;
la figure 1b est une vue simplifiée, partielle, en coupe, au niveau du même caisson, à hauteur d'une pièce de renforcement;
la figure 1c est une vue du détail inscrit dans le cercle en pointillé de la figure 1b, ce détail étant conçu suivant une autre forme préférentielle de réalisation;
la figure 2 est une vue en réduction, partiellement en arraché, du côté d'un tronçon de caisson;
la figure 3 est une vue en réduction, partiellement en arraché, du côté d'un tronçon de caisson;
la figure 3a est une vue du détail inscrit dans le cercle pointillé de la figure 3 suivant une autre forme de réalisation;
la figure 4 est une vue de côté de la pièce de dilatation;
la frigure 5 est une vue de la pièce d'accrochage prévue au montant fixe;
la figure 6 est une vue de la pièce d'accrochage prévue au montant à déployer;
la figure 7 est une vue simplifiée de profil du déclencheur;
la figure 8 est une vue partielle de l'arrière de la pièce d'ancrage;
la figure 9 est une vue des deux pièces prévues pour le placement du déclencheur;
la figure 10 est une vue en arraché de l'ensemble des pièces prévues pour le déclenchement de l'invention de l'échelle.

En se référant aux figures 1 et 1b, on a représenté par 1, la façade d'un bâtiment, par 2 une pièce en U ancrée au moyen d'un boulon expansible 3, pièce munie dans le dos d'une boutonnière de réglage (figure 8) avant fixation définitive au mur et dans chacune de ces ailes, de deux boutonnières longitudinales 4 dans lesquelles passent les deux boulons 5 maintenant de part et d'autre les pièces 6 dans lesquelles est maintenu et peut glisser, pour raison de dilatation par exemple, verticalement, le montant fixe en cornière 7 de l'échelle comportant des nervures longitudinales 8 dans lesquelles sont prévues des perforations 9 pour les pivots des échelons (non représentés). La boutonnière de la pièce en U 2 (figure 8) est excentrée par rapport à l'axe de manière à permettre un déplacement latéral maximum (x) afin de bien aligner verticalement toutes les pièces de dilatation 6 même si le boulon d'ancrage en bâtiment doit être déplacé latéralement, suite par exemple, à la présence d'une barre de ferraillage.

A la figure 1, on a encore représenté le montant en cornière 10 à déployer et qui, refermé, forme avec le montant fixe, le caisson. Ce montant 10 à déployer comporte également des nervures longitudinales 11 qui font face aux nervures 8 du montant fixe 7. Dans ce montant 10 à déployer, sont prévues des perforations 12 pour les pivots des échelons (non représentés). De manière connue, une des nervures 11 du montant 10 à déployer, comporte des ailes longitudinales 13 et 14 dans lesquelles sont prévues des perforations 15 pour les pivots du garde-corps (non représenté). Face à ces ailes 13 et 14, on a représenté un profilé 16 formant le montant opposé du garde-corps (non représenté); profilé 16 comportant également des perforations 17 pour les pivots de ce garde-corps (non représenté).

A la figure 1a on a représenté la nervure 8 suivant une autre forme préférentielle de réalisation de l'invention. La nervure 8 ne présente pas les rainures 42 et 43. Cette dernière rainure 43 a été remplacée par une gorge 8' où vient s'emboîter le nez 44' du support 41' qui est maintenu en place par une entaille effectuée de chaque côté de celui-ci sur la gorge 8' à l'aide d'un burn; ce support possède un trou 9' servant d'appui à l'axe 29 qui passe à travers le pignon 31 de la crémaillère 32. Adjacent à ce support 41', il y a une rondelle épaisse 41c faisant fonction d'entretoise. Cette entretoise 41c empêche le gauchissement du support 41'.

Aux figures 9 et 10, on peut encore voir schématiquement le système d'ouverture et en particulier une poignée d'ouverture 18 que l'on retrouve à différentes hauteurs de l'échelle, face à chaque endroit de sortie, une fenêtre, par exemple. Sont déjà prévues les perforations 48 réalisées tous les 30 cm sur l'aile perpendiculaire à la façade du montant fixe 7. Ces perforations permettent à l'aide d'un gabarit 49 de perçage fixé par boulons à l'une de ces perforations 48, de réaliser, à cet endroit, le placement du support 30 de l'axe 29 et ainsi des autres pièces constituant le déclencheur.

Si l'assemblage des tronçons successifs de l'échelle résulte de l'ensemble des dispositions suivantes: liaison positive des montants fixe 7 à la façade 1 par l'intermédiaire des pièces en U 2 et liaison indirecte des montants mobiles (à déployer 10) par l'intermédiaire des échelons (non représentés) et des montants fixes 7, il importe de pouvoir, à la fois, retenir chaque partie mobile de chaque tronçon sur la partie fixe correspondante mais également de pouvoir libérer à différentes hauteurs, l'ensemble de l'échelle. Pour ce faire, une liaison directe est prévue pour l'accrochage et le décrochage. A cet effet, la face interne du montant fixe 7 comporte entre l'aile perpendiculaire à la face interne du montant fixe 7 et la nervure voisine 8, une double rainure longitudinale 19 dans laquelle on glisse un plat 20 servant de tringle, plat dont la hauteur est identique à la hauteur d'un tronçon de l'échelle. Plat 20 que l'on relie par exemple, au moyen d'une plaquette et de deux vis (non représentées) aux plats 20 du tronçon supérieur et inférieur, s'il y en a. C'est sur ce plat 20 (figure 1) que l'on fixe une pièce d'accrochage 21 (figures 3 et 5) et que le système est commandé par le bras déclencheur 18; pièce d'accrochage 21 constituée par un profilé en U 22 dos tourné vers le plat 20, entre lequel est placé un axe 23 portant un cavalier 24 tourné vers le bas et forcé par un ressort 25 dans cette position. A cette pièce d'accrochage 21 solidaire dans le plan vertical du montant fixe 7, fait face une pièce 26 (figure 6), munie d'un nez 27, fixée au montant mobile 10, nez27 qui vient prendre sous le cavalier 24 lorsque l'échelle est fermée.

Cette pièce 26 est généralement fixée dans la nervure centrale 13 du montant à déployer 10, la partie arrière 28 de cette pièce est verticalement rentrante de manière que le nez 27 se présente plus ou moins dans l'axe central longitudinal du plat 20. On conçoit donc aisément, lorsque l'échelle est fermée, que pour permettre son déploiement, il suffit que le nez 27 ne soit plus tenu par le cavalier 24 et qu'il est nécessaire de remonter celui-ci et donc le plat 20; ce que l'on réalise en abaissant le bras déclencheur 18. Pour ce faire, ce bras ou poignée 18 (figures 1b, 3, 7, 10) est monté à une extrémité d'un axe 29 placé dans un support 30 fixé sur l'aile latérale du montant 7 axe 29, passant au travers de ce montant et soutenu à l'autre extrémité par un support de renfort 41 localisé et fixé latéralement par les rainures 42 et 43 de la nervure 8 et localisé et fixé longitudinalement par un boulon. Sur l'axe 29 est fixé le poussoir de commande 50 qui vient agir sur l'ergot 51 du pignon 31 et faire tourner celui-ci qui force la crémaillère 32 encastrée dans la plaque 20 au moyen de deux broches 32a vers le haut et donc le cavalier 24 de la pièce d'accrochage 21. Afin de forcer le déploiement de l'échelle on a également placé sur l'axe au-delà du pignon 31 et commandé par l'ergot 51, un bras longitudinal rabatteur 33 ou éjecteur qui vient, lorsque son extrémité angulaire 34 s'éloigne du plat 20, pousser contre la nervure centrale 13 du montant mobile 10.

Pour que toutes les pièces d'accrochage 21 placées sur les plats 20 rendues solidaires, puissent être relevées et ainsi décrocher des pièces 26 fixées sur le montant mobile 10 avant que le bras rabatteur 33 ne force le montant mobile 10 à s'écarter du montant fixe 7, on a réalisé sur le plat du bras rabatteur 33, une boutonnière courbe 33a permettant à l'ergot 51 qui est logé dans cette boutonnière, de pivoter de quelques degrés avant d'entraîner le bras rabatteur 33 et effectuer le déploiement de l'échelle sur toute sa hauteur.

De même, lorsque l'on fait fonctionner la poignée 18 du déclencheur, celle-ci fait tourner le pignon 31 lequel entraine la crémaillère 32 en la déplaçant. Cette crémaillère 32 est fixée au plat 20 servant de tringle. A chaque étage on trouve une crémaillère 32 placée sur ce plat 20 ou tringle, qui agit sur son pignon 31 respectif sans pour autant faire pivoter son axe 29 et poignée correspondants, ce qui fait que lorsque l'on agit sur la poignée 18 du déclencheur, son mouvement est indépendant du mouvement des autres bras des autres déclencheurs.

En outre, lorsque l'on a procédé à la manoeuvre d'ouverture de l'échelle et que l'on libère la poignée 18, toutes les pièces d'accrochage 21 et les plats 20 rendus solidaires sont ramenés à leur point de départ, c'est-à-dire vers le bas, par un ressort de traction (non représenté), fixé dans le bas du montant fixe 7 d'une part et au plat 20 d'autre part.

Afin que la crémaillère 32 soit, d'une part, facilement montée sur le plat 20 sans pour cela enlever le plat 20 du montant fixe 7 et, d'autre part, facilement localisée au bon endroit sur le plat 20 pour que le pignon 31 du déclencheur soit engrené de façon correcte pour la manoeuvre d'ouverture de l'échelle, il est prévu sur le plat 20, des doubles perforations à tous les endroits de sa longueur où il est possible de placer un déclencheur. Pour ce faire, cette crémaillère 32 est brochée sur le plat 20 par les ergots 32a avant le montage des autres pièces du déclencheur. En outre, cette crémaillère 32 ne pourra plus être débrochée du plat 20 lorsque les autres pièces du déclencheur sont mises en place.

Afin d'assurer une liaison entre les pièces 6 et les montants fixes 7 (figures 1, et 4), les entailles 35 des pièces 6 comportent, d'un côté latéral, une gorge arrondie 38 dans laquelle va prendre le nez arrondi 40 de forme correspondante aux petites ailes latérales 36 des montants fixes 7. Dès lors que les entailles comportant une gorge 40a bien entendu, le restant du côté latéral va présenter la forme d'un nez arrondi 40. Il en sera de même pour le côté correspondant des ailes latérales 36 qui va présenter une forme épousant la gorge arrondie. En prévoyant un certain jeu entre les dimensions respectives des gorges 38 et 40a de la pièce 6 et les nez 40 et gorges 38 des ailes 36, on pourra facilement venir placer les pièces 6 sur les ailes 36, en effet, on amènera les pièces 6 de biais par rapport aux ailes 36, puis on redressera les pièces 6 pour ensuite les ancrer au moyen des boulons 5, de cette façon, les pièces 6 et les ailes 36 du montant fixe 7 ne pourront être séparées.

En se référant à la figure 1b, on voit également le support de renforcement 41 que l'on vient coincer contre la nervure centrale 8 du montant fixe 7. Pour pouvoir le faire, cette nervure 8 comporte latéralement deux éléments d'emboîtement, l'un, 42, une rainure droite, perpendiculaire et vers l'extrémité de la nervure 8, l'autre, un double retour, l'un parallèle, l'autre perpendiculaire à la nervure 8 à bord cassé et entaille 43 dans laquelle on peut venir coincer le support de renforcement 41 après l'avoir présenté de biais et puis le rabattre contre la nervure 8 et en outre, le fixer longitudinalement sur la nervure 8 par un boulon (non représenté). Ce support de renforcement 41 se présente plus ou moins sous la forme d'une fourche qui comporte, d'une part, à une extrémité un nez plat 44 et un nez arrondi 45 sur l'autre face, de manière à pouvoir se placer de biais et être redressé ensuite dans le rainure 43 de la nurvure 8 et d'autre part, dans son dos, une excroissance 46 au côté droit venant se placer dans la rainure 42. Par ailleurs, ce support de renforcement 40 se prolongeant au-delà de la nervure 8, va permettre d'être face à l'axe 29 du déclencheur 18 de façon à lui servir de palier: une ouverture 47 étant prévue à cet effet. En même temps, ce support de renforcement 41 va servir d'entretoise entre l'éjecteur 33 et la nervure 8. De la sorte, le support de renforcement 41 maintient l'axe 29 du déclencheur engrené correctement à la crémaillère 32 brochée sur le plut 20 et garantit un bon fonctionnement des différentes pièces effectuant l'ouverture de l'échelle.

Il est compréhensible que, d'une part, les pièces 6 sont prévues à hauteur de chaque pièce 2 ancrée dans le mur 1 et que, d'autre part, le support de renforcement est, quant à lui, prévu à hauteur de chaque déclencheur 18.

Par ailleurs, comme l'emboîtement respectif des différentes pièces 6 par rapport aux ailes 36 et 41, par rapport à la nervure centrale 8, ne se fait pas en présentant les pièces 6 et 41 en biais, il faut prévoir non seulement des arrondis mais également un certain jeu dans l'un des éléments à associer, sous forme d'un espace libre pour pouvoir introduire un élément dans l'autre. Cette introduction n'étant pas réalisée en présentant simplement les pièces 6 et 41 parallèlement mais au contraire de biais pour les ramener ensuite par pivotement latéral et ainsi les accrocher les unes aux autres. Ceci n'empêche pas que les pièces 6 et 41 assurent leur rôle.

En se référant à la figure 4, on voit que les pièces 6 sont donc des bouts de profilés pleins, pourvu chacun d'une rainure verticale 35 dans laquelle peuvent glisser les petites ailes latérales 36 parallèles au plan de la façade du montant fixe 7. Ces pièces comportent, en outre, deux perforations taraudées 51 (non représentées) placées l'une au-dessous de l'autre pour le passage des boulons 5.

Dans en autre mode de réalisation préférentiel de l'invention suivant la figure 1a et 1c le support de renforcement 41 est remplacé par le support 41', et la rainure 42 est supprimée, tandis que la rainure 43 a été remplacée par une gorge 8' ou s'emboîte le nez 44' du support 41'. Le support 41' est placé horizontalement dans la gorge 8' et puis est pivoté vers le haut, étant ensuite maintenu en place à l'aide de deux entailles réalisées, de chaque côté sur la gorge 8' avec un burin. Tel qu'il a déjà été dit le trou 9' du support 41' sert de coussinet à l'axe 29 du déclencheur. Ce mode de réalisation a l'avantage d'améliorer nettement l'engrènement du pignon 31 dans la crémaillère 32 en rendant plus rigide le déclencheur lorsque l'on applique un effort sur la poignée 18, pour le faire fonctionner.

D'autre part, suivant cet autre mode de réalisation de l'invention, outre le système d'ouverture manuel, on peut concevoir un système d'ouverture électrique de l'échelle, au moyen de contacteurs qui commandent un moteur réducteur à courant continu alimenté par une batterie à recharge permanente. A cet effet, on a prévu une gorge 52 localisée dans le montant 7 afin d'y pouvoir insérer un câble électrique.

Afin d'éviter le déplacement latéral des branches d'appui des ressorts d'équilibrage (non représentés), placés à l'intérieur de échelons, et ainsi empêcher la détérioration de ceux-ci, on a prévu deux rainures en V 53 sur le montant 7. La présente invention n'est pas limitée aux formes de réalisation décrites ci-dessus et l'on ne sortirait pas de son cadre en y apportant des modifications.

## Revendications

1. Perfectionnement aux échelles de secours repliables en un ou plusieurs éléments successifs vers le haut dont chaque élément est composé de deux montants en cornières disposés l'un en regard de l'autre de manière à s'opposer par leurs faces intérieures, d'échelons articulés sur lesdits montants; montants dont les faces intérieures perpendiculaires au plan de l'échelle portent respectivement, situées vers le bord de l'aile du premier montant et vers l'angle du second, deux nervures longitudinales faisant chacune face à une nervure de l'autre montant et munies, à intervalles réguliers en sens longitudinal, de perforations en regard recevant des pivots pour l'articulation des échelons, le montant en cornière fixe, c'est-à-dire à placer côté façade, comportant d'une part, de chaque côté, extérieurement et latéralement, une aile parallèle au plan de la façade; aile, sur laquelle sont rabattues de chaque côté, des pièces portant une entaille venant prendre sur l'extrémité de ces ailes latérales, chaque pièce (6) étant fixée au moyen d'un ou plusieurs boulons à un endroit voulu de la longueur respectivement de la ou des boutonnières parallèles longitudinales (4) dont sont pourvues chacune des ailes d'une pièce ancrée à la façade en forme de U; pièce d'ancrage venant enserrer et tenir par ses ailes, le montant fixe (7) au moyen des pièces à entailles (35) et, d'autre part, cedit montant fixe (7) comportant intérieurement, entre son aile perpendiculaire à la façade et la nervure voisine, une double rainure (19) en forme de tête de marteau destinée à permettre d'y glisser les bords d'un plat (20) d'une longueur identique à celle d'un élément de l'échelle, cedit plat (20) de chaque élément étant destiné à être relié successivement l'un à l'autre de manière à assurer la continuité et la liaison sur toute la hauteur de l'échelle, des moyens de maintien en position repliée et de déploiement, et par des perforations successives, permettre de brocher une crémaillère (32) aux endroits déterminés pour y placer un déclencheur (18), par exemple, tous les 30 cm, endroits également déterminés sur l'aile latérale du montant fixe (7), par des perforations successives destinées à recevoir un gabarit de perçage pour l'exécution des perforations pour la fixation du support de l'axe de déclencheur, caractérisé en ce que, afin d'assurer une liaison entre les pièces (6) et les montants fixes (7), les entailles (35) des pièces (6) comportent, d'un côté latéral, une gorge arrondie (38) dans laquelle va prendre le nez arrondi (40) de forme correspondante aux petites ailes latérales (38) des montants fixes (7).

2. Perfectionnement aux échelles de secours repliables selon la revendication 1, caractérisé en ce que, pour assurer un fonctionnement aisé de la succession des plats (20), des pignons (31) et des crémaillères (32) qui permettent l'accrochage, le décrochage et l'écartement des deux montants de l'échelle, on prévoit un support de renfort (41) qui va pouvoir, en s'emboîtant dans la nervure centrale opposée à l'aile latérale perpendiculaire du montant fixe (7) et fixé par vis ou boulon, servir de coussinet de pivotement pour l'axe du déclencheur, empêcher la déformation de l'aile latérale du montant fixe et, de ce fait, maintenir un bon engrenement du pignon (31) et de la crémaillère (32).

3. Perfectionnement aux échelles de secours repliables selon la revendication 1, caractérisé en ce que la pièce en U (2) ancrée au moyen d'un boulon extensible (3) est munie dans le dos d'une boutonnière de réglage avant fixation définitive au mur et dans chacune de ces ailes, de deux boutonnières longitudinales (4) dans lesquelles passent les deux boulons (5) maintenant de part et d'autre les pièces (6) dans lesquelles est maintenu et peut glisser, pour raison de dilatation par exemple, verticalement, le montant fixe en cornière (7) de l'échelle comportant des nervures longitudinales (8) dans lesquelles sont prévues des perforations (9) pour les pivots des échelons, la boutonnière de la pièce en U (2) est excentrée par rapport à l'axe de manière à permettre un déplacement latéral maximum afin de bien aligner verticalement toutes les pièces de dilatation (6) même si le boulon d'ancrage au bâtiment doit être déplacé latéralement.

4. Perfectionnement aux échelles de secours repliables selon l'une quelconque des revendications 1 et 2, caractérisé en ce que la face interne du montant fixe (7) comporte entre l'aile perpendiculaire à la face du montant fixe (7) et la nervure voisine (8), une double rainure longitudinale (19) dans laquelle on glisse un plat (20) servant de tringle; plat dont la hauteur est identique à la hauteur d'un tronçon de l'échelle, et plat (20) que l'on relie par exemple, au moyen, d'une plaquette et de deux vis aux plats (20) du tronçon supérieur et inférieur, s'il y en a, et que sur cedit plat (20) on fixe une pièce d'accrochage (21) et que le système est commandé par le bras déclencheur (18); pièce d'accrochage (21) constituée par un profil en U (22) dos tourné vers le plat (20), entre lequel est placé un axe (23) portant un cavalier (24) tourné vers le bas et forcé par un ressort (25) dans cette position et qu'à cette pièce d'accrochage (21) solidaire dans le plan vertical du montant fixe (7), fait face une pièce (26), munie d'un nez (27), fixée au montant mobile (10), nez (27) qui vient prendre sous le cavalier (24) lorsque l'échelle est fermée et que cette pièce (26) est fixée dans la nervure centrale (13) du montant à déployer (10), la partie arrière (28) de cette pièce est verticalement rentrante de manière que le nez (27) se présente plus ou moins dans l'axe longitudinal du plat (20).

5. Perfectionnement aux échelles de secours repliables selon l'une quelconque des revendications 2 à 4, caractérisé en ce qu'un bras déclencheur (18) est monté à une extrémité d'un axe (29) placé dans un support (30) fixé sur l'aile latérale du montant (7) axe (29); passant au travers de ce montant et soutenu à l'autre extrémité par un support de renfort (41) localisé et fixé latéralement par les entailles (42) et (43) de la nervure (8) et localisé et fixé longitudinalement par un boulon, et que sur l'axe (29) est fixe le poussoir de commande (50) qui vient agir sur l'ergot (51) du pignon (31) et faire tourner celui-ci qui force la crémaillère (32) encastrée dans la plaque (20) au moyen de deux broches (32a) vers le haut et donc le cavalier (24) de la pièce d'accrochage (21), et, afin de forcer le déploiement de l'échelle, on a également placé sur l'axe (29) au-delà du pignon (31) et commande par l'ergot (51), un bras longitudinal rabatteur (33) ou éjecteur qui vient, lorsque son extrémité angulaire (34) s'éloigne du plat (20), pousser contre la face extérieure du montant mobile (10), et que pour toutes les pièces d'accrochage (21) placées sur les plats (20) rendues solidaires, puissent être relevées et ainsi décrocher des pièces (26) fixées sur le montant mobile (10) avant que le bras rabatteur (33) ne force le montant mobile (10) à s'écarter du montant fixe (7), on a réalisé sur le plat du bras rabatteur (33), une boutonnière courbe (33a) permettant à l'ergot (51) qui est logé dans cette boutonnère, de pivoter de quelques degrés avant d'entraîner le bras rabatteur (33) et effectuer le déploiement de l'échelle sur toute sa hauteur.

6. Perfectionnement aux échelles de secours repliables selon les revendications 1 à 4, caractérisé en ce que le nervure (8) présente une partie recourbée formant une gorge (8') où s'emboîte le nez (44') du support de renforcement (41') qui est pourvu d'un trou (9'), le support de renforcement (41') étant maintenu en place par une entaille effectuée de chaque côté de celui-ci et par une entretoise cylindrique (41c) percée d'un alésage par où passe l'axe (29) qui vient se loger dans le trou (9') désigné ci-dessus, l'entretoise (41c) ayant encore pour fonction d'éviter le gauchissement du support de renforcement (41').

7. Perfectionnement aux échelles de secours repliables selon les revendications 1 à 6, caractérisé en ce que, lorsque l'un actionne une poignée (18), celle-ci fait tourner le pignon (31) respectif lequel entraîne le déplacement de la crémaillère (32) correspondante qui est solidaire du plat (20) servant de tringle, plat (20) sur lequel l'on a fixé à chaque étage une autre crémaillère (32), chaque crémaillère (32) placée sur ce plat (20) ou tringle agit sur son pignon (31) respectif sans pour autant faire pivoter son axe (29) et la poignée (18) correspondantes, ce qui a pour conséquence que le fait d'agir sur le bras du déclencheur est indépendant du mouvement des autres bras des déclencheurs.

8. Perfectionnement aux échelles de secours repliables selon les revendications 1 à 7, caractérisé en ce que l'on a installé dans le montant (7) une gorge (52) pour y insérer le câble électrique qui relie les différents éléments du système électrique de déploiement de l'échelle, ainsi que l'on a effectué sur ce même montant (7) deux rainures en V (53) dont leur fonction est d'éviter le déplacement latéral des branches d'appui des ressorts d'équilibrage placés à l'intérieur des échelons et ainsi empêcher la détérioration de ceux-ci.

9. Perfectionnement aux échelles de secours repliables selon les revendications 1 à 8, caractérisé en ce qu'un ou plusieurs contacteurs électriques commandent un moteur réducteur alimenté par une batterie à recharge permanente ou par une autre source électrique adéquate, qui actionne le plat (20) ou tringle sur toute sa hauteur et par conséquent les pignons et les leviers rabatteurs des autres déclencheurs manuels qui seraient éventuellement placés sur le montant (7) de l'échelle, même si ceux-ci ont leurs axes (29) et leviers (18) immobilisés.

## Patentansprüche

1. Verbesserung an einklappbaren Rettungsleitern aus einem oder mehreren, übereinander angeordneten Elementen, von denen jedes gebildet wird von zwei Winkelprofil-Holmen, die so einander gegenüber angeordnet sind, daß ihre Innenseiten zueinander hin gerichtet sind, und von Sprossen, die an den besagten Holmen gelenkig befestigt sind, deren zu der Ebene der Leiter senkrechte Innenseiten zwei zu dem Rand des Schenkels des ersten Holms bzw. zu der Ecke des zweiten Holms hin gelegene Längsrippen aufweisen, von denen jede einer Rippe des anderen Holms gegenüberliegt, und die in regelmäßigen Abständen in Längsrichtung mit einander gegenüberliegenden Bohrungen versehen sind, in die Drehzapfen zur gelenkigen Befestigung der Sprossen eingesetzt sind, wobei der feste, das heißt, auf der Fassadenseite angeordnete Winkelprofil-Holm (7) einerseits auf jeder Seite, außen und seitlich, einen zu der Ebene der Fassade parallelen Schenkel aufweist, auf den auf jeder Seite ein Teil (6) aufgeschoben ist, das einen Einschnitt aufweist, in dem das Ende dieser seitlichen Schenkel angeordnet ist, und dieses Teil (6) mittels einer oder mehrerer Schrauben an einer bestimmten Stelle des bzw. der parallelen Längsschlitze (4) befestigt ist, mit denen jeder der Schenkel eines U-förmigen, an der Fassade befestigten Teils versehen ist, das über seine Schenkel mittels der mit Einschnitten (35) versehenen Teile (6) den festen Holm (7) umschließt und festhält, und wobei der besagte feste Holm (7) andererseits auf der Innenseite zwischen seinem zu der Fassade senkrechten Schenkel und der benachbarten Rippe eine hammerkopfförmige doppelte Nut (19) aufweist, in die eine Schiene (20) eingeschoben ist, deren Länge identisch mit der Länge eines Elementes der Leiter ist, und die mit der Schiene des folgenden Elementes der Leiter verbunden wird, um die Kontinuität und die Verbindung der Mittel zum Festhalten der Leiter in der eingeklappten und der ausgeklappten Position über die gesamte Höhe der Leiter sicherzustellen, und um über in regelmäßigen Abständen, beispielsweise alle 30 cm, angebrachte Bohrungen eine Zahnstange (32) an vorgegebenen Stellen zu befestigen, bei denen ein Auslöser (18) angebracht wird, und diese Stellen ebenfalls auf dem seitlichen Schenkel des festen Holms (7) durch in regelmäßigen Abständen angebrachte Bohrungen festgelegt sind, in die eine Bohrschablone eingesetzt werden kann, um die Bohrungen zum Befestigen der Halterung für die Achse des Auslösers auszuführen, dadurch gekennzeichnet, daß zur Verwirklichung einer Verbindung zwischen den Teilen (6) und den festen Holmen (7) die Einschnitte (35) der Teile (6) an einer Flanke eine verrundete Hohlkehle (38) aufweisen, in die die verrundete Nase (40), von entsprechender Form, der kleinen seitlichen Schenkel (36) der festen Holme (7) eingreift.

2. Verbesserung an einklappbaren Rettungsleitern gemäß Anspruch 1, dadurch gekennzeichnet, daß zur Sicherstellung einer einwandfreien Funktionsweise der miteinander verbundenen Schienen (20), der Ritzel (31), und der Zahnstangen (32), über die der bewegliche Holm der Leiter eingehakt, freigegeben, und ausgeklappt werden kann, eine Verstärkungshalterung (41) vorgesehen ist, die in die dem senkrechten seitlichen Schenkel gegenüberliegende mittlere Rippe des festen Holms (7) eingesetzt und mit einer Schraube oder einem Bolzen befestigt ist, und als Drehlager für die Achse des Auslösers dient, die Verformung des seitlichen Schenkels des festen Holms verhindert, und daher einen guten Eingriff von Ritzel (31) und Zahnstange (32) aufrechterhält.

3. Verbesserung an einklappbaren Rettungsleitern gemäß Anspruch 1, dadurch gekennzeichnet, daß das mittels eines Spreizbolzens (3) befestigte U-förmige Teil (2) in dem Steg einen Schlitz zum Ausrichten dieses Teils vor der endgültigen Befestigung an der Wand aufweist, und außerdem in jedem seiner Schenkel zwei Längsschlitze (4) aufweist, in die zwei Schrauben (5) eingesetzt sind, mit denen die Teile (6) befestigt sind, in denen der feste Winkelprofil-Holm (7) der Leiter festgehalten wird und, beispielsweise bei thermischer Ausdehnung, vertikal gleiten kann, wobei der besagte feste Holm (7) Längsrippen (8) aufweist, in denen Bohrungen (9) für die Drehzapfen der Sprossen vorgesehen sind, und daß der Schlitz des U-förmigen Teils (2) exzentrisch bezüglich der Achse angeordnet ist, so daß eine maximale seitliche Versetzung möglich ist, mit dem Ziel, alle Ausdehnungsteile (6) vertikal gut auszurichten, selbst wenn die Schraube zur Befestigung an dem Gebäude seitlich versetzt werden muß.

4. Verbesserung an einklappbaren Rettungsleitern gemäß irgendeinem der Ansprüche 1 oder 2, dadurch gekennzeichnet, daß die innenseite des festen Holms (7) zwischen dem zu dieser Innenseite senkrechten Schenkel und der benachbarten Rippe (8) eine doppelte Längsnut (19) aufweist, in die eine als Steuerstange dienende Schiene (20) eingeschoben ist, deren Höhe gleich der Höhe eines Abschnitts der Leiter ist, und die beispielsweise mittels einer kleiner Platte und zwei Schrauben mit der Schiene (20) des, sofern vorhanden, oberen bzw. unteren Abschnitts der Leiter verbunden wird, und daß an dieser Schiene (20) ein Einhängeteil (21) befestigt wird, und daß das System über den Auslösearm (18) gesteuert wird, wobei das Einhängeteil (21) aus einem U-Profil (22) besteht, dessen Steg zu der Schiene (20) hin gerichtet ist, und zwischen dessen Schenkeln eine Achse (23) angeordnet ist, die einen nach unten gerichteten Reiter (24) trägt, der durch eine Feder (25) in dieser Position gehalten wird, und daß gegenüber diesem Einhängeteil (21), das in der vertikalen Ebene mit dem festen Holm (7) verbunden ist, ein mit einer Nase (27) versehenes Teil (26) angeordnet ist, das an dem beweglichen Holm (10) befestigt ist, wobei diese Nase (27) unter dem Reiter (24) einrastet, wenn die Leiter geschlossen wird, und daß dieses Teil (26) an der mittleren Rippe (13) des ausklappbaren Holms (10) befestigt ist, wobei der hintere Abschnitt (28) dieses Teils vertikal zurückspringt, so daß die Nase (27) mehr oder weniger in der Längsachse der Schiene (20) liegt.

5. Verbesserung an einklappbaren Rettungsleitern gemäß irgendeinem der Ansprüche 2 bis 4, dadurch gekennzeichnet, daß ein Auslösearm (18) an einem Ende einer Achse (29) angebracht ist, die in einer Halterung (30) angeordnet ist, die auf dem seitlichen Schenkel des Holms (7) befestigt ist, wobei diese Achse (29) durch diesen Holm hindurchgeführt ist und an dem anderen Ende von einer Verstärkungshalterung (41) gehalten wird, die in seitlicher Richtung durch die Einschnitte (42) und (43) der Rippe (8) positioniert und festgehalten wird, und in Längsrichtung durch eine Schraube positioniert und festgehalten wird, und daß auf der Achse (29) der Steuerfinger (50) befestigt ist, der auf den Stift (51) des Ritzels (31) wirkt und dieses Ritzel (31) antreibt, das die mittels zwei Zapfen (32a) in die Schiene (20) eingelassene Zahnstange (32), und folglich den Reiter (24) des Einhängeteils (21) nach oben schiebt, und daß, um das Ausklappen der Leiter zu erzwingen, auf der Achse (29) jenseits des Ritzels (31) außerdem ein über den Stift (51) gesteuerter longitudinaler Ausklapparm (33) angebracht ist, der dann, wenn sich sein abgeschrägtes Ende (34) von der Schiene (20) entfernt, gegen die Außenseite des beweglichen Holms (10) drückt, und daß, um alle Einhängeteile (21), die auf den fest miteinander verbundenen Schienen (20) angebracht sind, anheben zu können, und so auf dem beweglichen Holm (10) befestigte Teile (26) freigeben zu können, bevor der Ausklapparm (33) den beweglichen Holm (10) von dem festen Holm (7) abrückt, in dem Ausklapparm (33) ein gekrümmter Schlitz (33a) verwirklicht wurde, der dem in diesem Schlitz angeordneten Stift ermöglicht, sich um einige Grad zu drehen, bevor der Ausklapparm (33) mitgenommen wird und die Leiter über ihre gesamte Höhe ausgeklappt wird.

6. Verbesserung an einklappbaren Rettungsleitern gemäß den Ansprüchen 1 bis 4, dadurch gekennzeichnet, daß die Rippe (8) einen umgebogenen Abschnitt aufweist, der eine Hohlkehle (8') bildet, in die die Nase (44') der Verstärkungshalterung (41') eingreift, die mit einer Bohrung (9') versehen ist, wobei die Verstärkungshalterung (41') festgehalten wird durch eine auf beiden Seiten angebrachte Einkerbung und ein zylindrisches Abstandsstück (41c), das mit einer Bohrung versehen ist, durch die die Achse (29) hindurchgeführt ist, die in der oben erwähnten Bohrung (9') gelagert ist, und wobei das Abstandsstück (41c) noch die Aufgabe hat, ein Verziehen der Verstärkungshalterung (41') zu verhindern.

7. Verbesserung an einklappbaren Rettungsleitern gemäß den Ansprüchen 1 bis 6, dadurch gekennzeichnet, daß bei Betätigung eines Griffs (18) das zugehörige Ritzel (31) gedreht wird, das wiederum eine Verschiebung der entsprechenden Zahnstange (32) bewirkt, die mit der als Steuerstange dienenden Schiene (20) fest verbunden ist, auf der in jeder Etage eine weitere Zahnstange (32) befestigt ist, wobei jede auf dieser Schiene (20) oder Steuerstange angebrachte Zahnstange (32) auf ihr zugehöriges Ritzel (31) wirkt, ohne dabei seine Achse (29) und den entsprechenden Griff (18) zu drehen, was zur Folge hat, daß bei Betätigung des Arms eines Auslösers die Arme der anderen Auslöser nicht beeinflußt werden.

8. Verbesserung an einklappbaren Rettungsleitern gemäß den Ansprüchen 1 bis 7, dadurch gekennzeichnet, daß in dem Holm (7) eine Hohlkehle (52) angebracht wurde, um darin das elektrische Kabel unterzubringen, das die verschiedenen Teile des elektrischen Systems zum Ausklappen der Leiter miteinander verbindet, und daß in demselben Holm (7) zwei V-förmige Nuten (53) angebracht wurden, deren Aufgabe ist, eine seitliche Verschiebung der Auflageschenkel der innerhalb der Sprossen angeordneten Ausgleichsfedern, und auf diese Weise eine Beschädigung dieser Ausgleichsfedern zu verhindern.

9. Verbesserung an einklappbaren Rettungsleitern gemäß den Ansprüchen 1 bis 8, dadurch gekennzeichnet, daß ein oder mehrere elektrische Schütze einen Getriebemotor steuern, der durch eine Batterie, die dauernd nachgeladen wird, oder durch eine geeignete andere Stromquelle versorgt wird, und der die Schiene (20) oder Steuerstange über ihre gesamte Höhe, und folglich die Ritzel und die Ausklapphebel der anderen manuellen Auslöser betätigt, die eventuell auf dem Holm (7) der Leiter angebracht sind, selbst wenn deren Achsen (29) und Hebel (18) festgestellt sind.

## Claims

1. Improvement to emergency ladders folding in one or more vertically successive sections of which each element is made up of two angle-metal uprights arranged with their inside surfaces opposite one another, of articulated rungs on the said upright; uprights whose inside faces perpendicular to the plane of the ladder support two longitudinal ribs, situated towards the edge of the wing of the first upright and towards the angle of the second, each rib facing a rib of the other upright and provided, at regular intervals in the longitudinal direction, with facing perforations receiving pivots for articulating the rungs, the fixed angle-metal upright, that is the one to be placed on the facade side, comprising, on the one hand, on each side, outside and at the sides, a wing parallel to the plane of the facade; a wing over which are curved on each side, pieces having a notch which engages the end of such lateral wings, each piece (6) being fixed by means of one or more bolts at a desired point along the length of the respective parallel longitudinal slot(s) (4) with which each wing of a U-piece anchored to the facade is provided; anchoring piece enclosing and holding by its wings the fixed upright (7) by means of notched pieces (35) and, on the other hand, such said fixed upright (7), between its perpendicular wing on the facade and the adjacent rib, has a double slot (19) inside, of hammerhead shape, into which can be slipped the edges of a flat piece (20) of length identical to that of a ladder section, such said flat piece (20) in each section being made to connect successively one to the other in such manner as to ensure continuity and connection over the whole height of the ladder of the means of keeping it in the folded and unfolded positions, and by successive perforations, make it possible to broach a toothed rail (32) at determinate points and place a release (18) there, for example every 30 cm, points likewise determined on the interal wing of the fixed upright (7), by successive perforations meant to receive a drilling gauge to effect perforations for fixing the support for the axis of the release, characterized in that, in order to ensure a connection between the pieces (6) and the fixed uprights (7), the notches (35) in the pieces (6) include, on one lateral side, a rounded groove (38) into which will fit the rounded nose (40) corresponding in shape to the small lateral wings (36) of the fixed uprights (7).

2. Improvement to emergency folding ladders in accordance with claim 1, characterized by the fact that, in order to ensure smooth functioning of the succession of flat pieces (20), pinions (31) and toothed rails (32) permitting attachment, detachment and separation of the two uprights of the ladder, a reinforcing support (41) is provided which, by fitting into the centre rib opposite the perpendicular lateral wing of the fixed upright (7) which is fixed by screw or bolt, will be able to act as a bearing for pivoting the axis of the release, prevent deformation of the lateral wing of the fixed upright and therefore, maintain good meshing of the pinion (31) with the toothed rail (32).

3. Improvement to emergency folding ladders in accordance with claim 1, characterized by the fact that the U-piece (2) anchored by means of an extensible bolt (3) is provided at the back with an adjustment slot before being finally affixed to the wall and on each of its wings, with two longitudinal slots (4) through which pass the two bolts (5) maintaining at various points the pieces (6) in which the fixed angle-metal upright (7) of the ladder is maintained and, for example for reasons of expansion, can slide vertically, such upright having longitudinal ribs (8) in which are provided perforations (9) for the rung pivots, the slot on the U-piece (2) is off-centre in relation to the axis so as to allow maximum lateral displacement in order closely to align vertically all the expansion pieces (6) even if the anchoring bolt on the building has to be shifted laterally.

4. Improvement to emergency folding ladders in accordance with any one of the claims 1 and 2, characterized by the fact that the inside face of the fixed upright (7) includes, between the wing perpendicular to the face of the fixed upright (7) and the neighbouring rib (8), a double longitudinal slot (19) into which is slipped a flat piece (20) acting as a batten; a flat piece the height of which is identical to that of a section of the ladder, and a flat piece (20) which is connected, for example by means of a small plate and two screws to the flat pieces (20) of the sections above and below, if any, and by the fact that on such said flat piece (20) is fixed an attachment piece (21) and that the system is controlled by the releasing arm (18); an attachment piece (21) consisting of a U-section (22) with back turned towards the flat piece (20), through which is positioned an axis (23) bearing a bracket (24) turned towards the arm and pressed by a spring (25) into this position, and that, facing this attachment piece (21) forming an integral whole in the vertical plane with the fixed upright (7), is a piece (26) provided with a nose (27), fixed to the movable upright (10), a nose (27) which engages under the bracket (24) when the ladder is closed, and that such piece (26) is fixed in the centre rib (13) of the unfolding upright (10),the rear part (28) of such piece is vertically receding so that the nose (27) is more or less in the longitudinal axis of the flat piece (20).

5. Improvement to emergency folding ladders in accordance with any one of the claims 2 to 4, characterized by the fact that a releasing arm (18) is mounted at one end of an axis (29) placed in a support (30) fixed on the lateral wing of the upright (7); axis (29) passing through such upright and sustained at the other end by a reinforcing support (41) localized and laterally fixed by the notches (42) and (43) on the rib (8) and localized and fixed longitudinally by a bolt, and that on the axis (29) is fixed the control pushbutton (50) which acts upon the pin (51) on the pinion (31) causing the latter to turn, which forces the toothed rail (32) tailed into the plate (20) by means of two pins (32a) upwards and therefore the bracket (24) on the attachment piece (21) and, in order to compel the ladder to unfold, a longitudinal tilting (33) or ejector arm has likewise been placed on the axis (29) beyond the pinion (31) and controlled by the pin (51), and which, when its angle end (34) moves away from the flat piece (20), pushes against the outside face of the movable upright (10), and that, for all the attachment pieces (21) placed on the flat pieces (20) forming an integral whole, pieces (26) which are fixed on the movable upright (10), may be raised and thus detached before the tilting arm (33) forces the movable upright (10) to move away from the fixed upright (7), a curved slot (33a) has been made on the flat part of the tilting arm (33) allowing the pin (51) lodged in such slot to pivot through a few degrees before pulling the tilting arm (33) and causing the ladder to unfold over its whole height.

6. Improvement to emergency folding ladders in accordance with claims 1 to 4, characterized by the fact that the rib (8) has a curved part forming a groove (8') into which fits the nose (44') of the reinforcing support (41') which is provided with a hole (9'), the reinforcing (4T) being held in place by a notch made on each side of the latter and by a cylindrical distance-piece (41c) with a borehole through which passes the axis (29) which lodges in the above-designated hole (9'), the distance-piece (41c) having the further fuction of avoiding the warping of the reinforcing support (4T).

7. Improvement to emergency folding ladders in accordance with claims 1 to 6, characterized by the fact that, when a hand-grip (18) is operated, it turns the respective pinion (31) which causes movement of the corresponding toothed rail (32) which is integrally connected with the flat piece (20) acting as a batten, flat piece (20) on which has been fixed another toothed rail at each floor, each toothed rail (32) placed on each flat piece (20) or batten acts upon its respective pinion (31) without nevertheless causing its corresponding axis (29) and hand-grip (18) to rotate, which has the consequence that the fact of operating the arm of the release is independent of the movement of the other arms of releases.

8. Improvement to emergency folding ladders in accordance with claims 1 to 7, characterized by the fact that a groove (52) has been installed in the upright (7) to insert the electric wiring connecting the different elements of the electric system for unfolding the ladder, just as two V-shaped slots (53) have been made on this same upright (7) whose function is to avoid lateral displacement of the support arms of balancing springs placed inside rungs and thus prevent deterioration of the latter.

9. Improvement to emergency folding ladders in accordance with claims 1 to 8, characterized by the fact that one or more electric contact-makers control a reducing motor powered by a constant recharge battery or other adequate electric supply, which operates the flat piece (20) or batten over its whole height and consequently the pinions and tilting levers of the other manual releases which would perhaps be placed on the ladder upright (7), even if the axes (29) and levers (18) of these are immobilized.
